# EUROPÄISCHE PATENTSCHRIFT

(11) **EP 0 285 876 B1**
(45) Veröffentlichungstag und Bekanntmachung des Hinweises auf die Patenterteilung: **04.03.1992**
(21) Anmeldenummer: 88104236.0
(22) Anmeldetag: 17.03.1988
(51) Int. Cl.: B25C 1/00

(54) **Nagler zum Eintreiben eines Nagels zum Aufhängen von Bildern und dergleichen**
Tool for driving a nail to hang pictures and the like
Outil pour enfoncer un clou pour suspendre des images et similaire

(30) Priorität: 31.03.1987 DE 3710774
(43) Veröffentlichungstag der Anmeldung: 12.10.1988
(73) Patentinhaber: Arnold, Gerhard, D-6200 Wiesbaden (DE); Pickhan, Friedhelm, D-5900 Siegen-Meiswinkel (DE)
(72) Erfinder: Arnold, Gerhard, D-6200 Wiesbaden (DE)
(74) Vertreter: Schlagwein, Udo, Dipl.-Ing.

(56) Entgegenhaltungen:
- CH-A- 617 498
- DE-C- 952 844
- FR-A- 935 954

## Beschreibung

Die Erfindung bezieht sich auf einen Nagler zum Eintreiben von einen Nagelkopf aufweisenden Nägeln in eine Wand, welcher in einem Gehäuse ein Nagelmagazin hat, in dem die Nägel eingesetzt und mittels einer Feder nach oben hin zu einem quer zum Nagelmagazin verlaufenden Eintreibkanal vorgespannt magaziniert sind, bei welchem im Eintreibkanal ein mittels eines Schlagkopfes gegen den Nagelkopf eines in den Eintreibkanal gelangten Nagels axial verschieblicher Stößel angeordnet ist und bei welchem eine Rasteinrichtung zum Verrasten des Stößels in einer Vorschubendstellung vorgesehen ist. Ein solcher Nagler ist Gegenstand der DE-C-952 844.

Nägel müssen oftmals genau an eine bestimmte Stelle in die Wand eingeschlagen werden. Das ist beispielsweise der Fall, wenn ein Bild an zwei Nägeln aufgehangen werden soll, weil bei einer unterschiedlichen Höhenlage der Nägel das Bild schief hängen würde.

Bei dem bekannten Nagler ist das Gehäuse im Bereich des Eintreibkanals als relativ dickwandiges Rohr ausgebildet. Setzt man dieses Rohr gegen die Wand, um einen Nagel einzutreiben, so kann man nicht genau abschätzen, wo sich die Mitte des Eintreibkanals befindet, wo also der einzutreibende Nagel genau in die Wand gelangt.

Der Erfindung liegt die Aufgabe zugrunde, einen Nagler der eingangs genannten Art derart zu gestalten, daß Nägel an genau festlegbare Stellen in die Wand eingetrieben werden können.

Diese Aufgabe wird erfindungsgemäß dadurch gelöst, daß der Eintreibkanal an der Oberseite des Gehäuses in einem Gehäuseabschnitt angeordnet ist, der eine obere, geradlinig verlaufende Begrenzung der beim Einschlagen eines Nagels gegen die Wand zu setzenden Anlagefläche halbkreisförmig überragt und daß die Längsachse des einzutreibenden Nagels im Schnittpunkt der oberen Begrenzung der Anlagefläche und der senkrecht durch die Oberseite des halbkreisförmigen Gehäuseabschnittes verlaufenden Linie liegt.

Durch diese Gestaltung des Naglers ist sein Positionieren auf der Wand besonders einfach möglich, weil die obere, geradlinige Begrenzung der Anlagefläche die waagerechte Linie kennzeichnet, auf der der Nagel in die Wand gelangt. Die Position des Nagels auf dieser gedachten Linie ist leicht abzuschätzen, weil man sich hierzu lediglich eine senkrechte Linie durch den die obere Begrenzung überragenden, halbkreisförmigen Gehäuseabschnitt denken muß.

Das Positionieren wird noch weiter erleichtert, wenn gemäß einer Weiterbildung der Erfindung oben auf dem halbkreisförmigen Gehäuseabschnitt eine in Längsrichtung des Stößels verlaufende Markierung vorgesehen ist.

Die Erfindung läßt zahlreiche Ausführungsformen zu. Zur weiteren Verdeutlichung ihres Grundprinzips sind in der Zeichnung zu einer Kette miteinander verbundene Nägel für den erfindungsgemäßen Nagler, zwei Beispiele für die Aufhängung eines Bildes mit einem solchen Nagel und ein erfindungsgemäß gestalteter Nagler dargestellt und werden nachfolgend beschrieben. Die Zeichnung zeigt in
- Fig. 1: eine Seitenansicht mehrerer, zu einer Kette miteinander verbundener Nägel, welche in dem erfindungsgemäßen Nagler Anwendung finden können,
- Fig. 2: einen Blick auf einen üblichen Dreiecksaufhänger eines Bildes,
- Fig. 3: einen in eine Wand eingeschlagenen Nagel mit dem eingehangenen Dreiecksaufhänger nach der Figur 2,
- Fig. 4: einen Blick auf einen üblichen Langlochaufhänger für ein rahmenloses Bild,
- Fig. 5: einen in eine Wand eingeschlagenen Nagel mit dem eingehangenen Langlochaufhänger nach der Figur 4,
- Fig. 6: eine schematische Schnittdarstellung eines Naglers nach der Erfindung,
- Fig. 7: eine Vorderansicht des Naglers nach Fig. 6.

Die Figur 1 zeigt mehrere, zu einer Kette miteinander verbundene Nägel 1, welche jeweils aus einem Schaft 2 aus gehärtetem Stahl und einem Nagelkopf 3 aus thermoplastischem Kunststoff bestehen. Jeder Nagelkopf 3 ist als länglicher Zylinderkörper ausgebildet und weist hintereinander zwei, jeweils durch eine umlaufende Nut in seiner Mantelfläche gebildete Vertiefungen 4, 5 auf. Durch kurze, dünne Stege 6 sind die einzelnen Nägel 1 an ihren Nagelköpfen 3 so miteinander zu einer Kette verbunden, daß sie parallel zueinander ausgerichtet sind. Die Nagelköpfe 3 weisen jeweils an der Seite des Schaftes 2 eine die Einschlagtiefe des Nagels 1 begrenzende Anlagefläche 7 auf.

Die Figur 2 zeigt einen für die Aufhängung von Bildern gebräuchlichen Dreiecksaufhänger 8. Figur 3 verdeutlicht, wie dieser Dreiecksaufhänger 8 in die umlaufende Vertiefung 4 des Nagelkopfes 3 eines in eine Wand 9 eingeschlagenen Nagels 1 eingehängt ist. Die Figur 3 verdeutlicht, daß der Nagel 1 so weit in die Wand 9 eingeschlagen ist, daß seine Anlagefläche 7 gegen die Wand 9 anliegt. Dadurch stützt sich der Nagelkopf 3 an der Wand 9 ab, was der Gefahr eines Ausbrechens entgegenwirkt. Zu erkennen ist, daß die Vertiefung 5 unbenutzt bleibt. Sie kann beispielsweise zum Befestigen einer Schnur verwendet werden. Für Befestigungsmittel, die weniger nahe zur Wand 9 zu liegen kommen, kann statt der Vertiefung 4 die Vertiefung 5 verwendet werden.

Die Figur 4 zeigt einen üblichen Langlochaufhänger 10 und Figur 5, wie dieser Langlochaufhänger 10 am in die Wand 9 eingeschlagenen Nagel 1 befestigt werden kann. Ebenfalls dargestellt ist in der Figur 5 ein oberer Bereich eines rahmenlosen Bildes 11.

In der Figur 6 ist ein Nagler 12 dargestellt, der in einem Gehäuse 13 ein Hagelmagazin 14 hat, in dem die zu einer Kette verbundenen Nägel 1 eingesetzt und mittels einer Druckfeder 15 nach oben hin zu einem quer zum Nagelmagazin 14 verlaufenden Eintreibkanal 16 vorgespannt sind. Durch diese Gestaltung liegt jeweils ein Nagel 1b im Eintreibkanal 16. Er kann aus ihm mittels eines in ihm verschieblich angeordneten Stößels 17 herausbefördert werden, wozu der Stößel 17 einen Schlagkopf 18 hat, gegen den man zum Eintreiben eines Nagels mit der Faust schlägt. Dabei reißt der Verbindungssteg 6 zum nächstfolgenden Nagel ab. Zieht man den Stößel 17 zurück, dann springt dieser in den Eintreibkanal 16.

Die Figur 6 zeigt weiterhin, daß der Stößel 17 eine Rastvertiefung 19 aufweist, in die eine mittels einer Feder 20 vorgespannte Kugel 21 zu rasten vermag, wenn der Stößel 17 den Nagel 1b vollständig in eine Wand eingetrieben hat.

Zum Eintreiben eines Nagels 1 in eine Wand 9 setzt man den Nagler 12 mit einer in Figur 6 links liegenden Anlagefläche 24 gegen die Wand 9. Das richtige Positionieren des Naglers 12 wird dadurch erleichtert, daß der Gehauseabschnitt 22 eine in Figur 7 gekennzeichnete, geradlinige, obere Begrenzung 23 der Anlagefläche 24 halbkreisförmig überragt und oben auf dem Gehäuseabschnitt 22 eine Markierung 25 vorgesehen ist. Die Spitze des Nagels 1 wird dort eingetrieben, wo die durch die Markierung 25 führende senkrechte Linie die obere Begrenzung 23 schneidet.

Da nach dem Abreißen eines Nagels 1 von der Nagelkette nach oben hin leicht ein Stück des Verbindungssteges 6 stehenbleiben kann, ist es vorteilhaft, im Eintreibkanal 16 an seiner Oberseite eine muldenförmige Längsnut 26 vorzusehen, in die das Stegstück gelangen kann, so daß der Nagel 1 zuverlässig in den Eintreibkanal 16 zu gelangen vermag.

### Auflistung der verwendeten Bezugszeichen

- 1: Nagel
- 2: Schaft
- 3: Nagelkopf
- 4: Vertiefung
- 5: Vertiefung
- 6: Verbindungssteg
- 7: Anlagefläche
- 8: Dreiecksaufhänger
- 9: Wand
- 10: Langlochaufhänger
- 11: rahmenloses Bild
- 12: Nagler
- 13: Gehäuse
- 14: Nagelmagazin
- 15: Druckfeder
- 16: Eintreibkanal
- 17: Stößel
- 18: Schlagkopf
- 19: Rastvertiefung
- 20: Feder
- 21: Kugel
- 22: Gehäuseabschnitt
- 23: Begrenzung
- 24: Anlagefläche
- 25: Markierung
- 26: Längsnut

## Patentansprüche

1. Nagler zum Eintreiben von einen Nagelkopf (3) aufweisenden Nägeln (1) in eine Wand, welcher in einem Gehäuse (13) ein Nagelmagazin (14) hat, in dem die Nägel (1) eingesetzt und mittels einer Feder (15) nach oben hin zu einem quer zum Nagelmagazin (14) verlaufenden Eintreibkanal (16) vorgespannt magaziniert sind, bei welchem im Eintreibkanal (16) ein mittels eines Schlagkopfes (18) gegen den Nagelkopf (3) eines in den Eintreibkanal (16) gelangten Nagels (1) axial verschieblicher Stößel (17) angeordnet ist und bei welchem eine Rasteinrichtung (19, 20, 21) zum Verrasten des Stößels (17) in einer Vorschubendstellung vorgesehen ist, dadurch gekennzeichnet, daß der Eintreibkanal (16) an der Oberseite des Gehäuses (13) in einem Gehäuseabschnitt (22) angeordnet ist, der eine obere, geradlinig verlaufende Begrenzung (23) der beim Einschlagen eines Nagels (1) gegen die Wand zu setzenden Anlagefläche (24) halbkreisförmig überragt und daß die Längsachse des einzutreibenden Nagels (1) im Schnittpunkt der oberen Begrenzung (23) der Anlagefläche (24) und der senkrecht durch die Oberseite des halbkreisförmigen Gehäuseabschnittes (22) verlaufenden Linie liegt.

2. Nagler nach Anspruch 1, dadurch gekennzeichnet, daß oben auf dem halbkreisförmigen Gehäuseabschnitt (22) eine in Längsrichtung des Stößels (17) verlaufende Markierung (25) vorgesehen ist.

## Claims

1. Nail driver for driving nails (1) comprising a nail head (3) into a wall, the nail driver having, in a housing (13), a nail magazine (14) in which the nails (1) are inserted and are stored in a pretensioned manner by means of a spring (15) upwardly toward a driving in channel (16) extending transversely to the nail magazine (14), in which a ram (17) which is axially movable by means of a striking head (18) against the nail head (3) of a nail (1) which has entered the drive in channel (16) is arranged in the drive in channel (16) and in which a catch arrangement (19, 20, 21) for blocking the ram (17) in a feed limit position is provided, characterised in that the drive in channel (16) is arranged on the upper side of the housing (13) in a housing portion (22) which projects in the form of a semi-circle beyond an upper rectilinearly extending boundary (23) of the contact face (24) which is to be placed against the wall when a nail (1) is driven in and in that the longitudinal axis of the nail (1) to be driven in lies at the point of intersection of the upper boundary (23) of the contact face (24) and the line extending perpendicularly through the upper side of the semicircular housing portion (22).

2. Nail according to claim 1, characterised in that a marking (25) extending in the longitudinal direction of the ram (17) is provided on the top of the semi-circular housing portion (22).

## Revendications

1. Cloueur pour l'enfoncement de clous (1) comportant une tête de clou (3) dans un mur, qui a dans un boîtier (13) un magasin à clous (14) dans lequel sont placés les clous (1) et où ils sont emmagasinés en subissant au moyen d'un ressort (15) une poussée vers le haut vers un canal d'enfoncement (16) disposé transversalement au magasin à clous, dans lequel est disposé un coulisseau (17) déplaçable axialement dans le canal d'enfoncement (16) contre la tête (3) d'un clou (1) parvenu dans le canal d'enfoncement (16), au moyen d'une tête de percussion (18), et dans lequel on prévoit un dispositif de verrouillage (19, 20, 21) permettant de verrouiller le coulisseau (17) dans une position d'avance extrême caractérisé en ce que le canal d'enfoncement (16) est disposé au côté supérieur du boîtier (13) dans une zone de boîtier (22) qui dépasse par une partie en demi-cercle une limitation supérieure (23) disposée en ligne droite de la surface d'appui (24) à placer contre le mur lors de l'enfoncement d'un clou (1) et l'axe longitudinal du clou (1) à enfoncer se trouve au point d'intersection de la limitation supérieure (23) de la surface d'appui (24) et de la droite passant perpendiculairement par le côté supérieur de la zone de boîtier (22) en forme de demi-cercle.

2. Cloueur selon la revendication 1 caractérisé en ce que l'on prévoit un repère (25) disposé en direction longitudinale du coulisseau (17) en-haut sur la zone de boîtier (22) en forme de demi-cercle
